# EUROPÄISCHE PATENTSCHRIFT

(11) **EP 0 919 215 B1**
(45) Veröffentlichungstag und Bekanntmachung des Hinweises auf die Patenterteilung: **06.02.2002**
(21) Anmeldenummer: 97890231.0
(22) Anmeldetag: 24.11.1997
(51) Int. Cl.: A61J 1/06

(54) **Glasampulle zur Aufnahme einer Flüssigkeit**
Glass ampule for holding a liquid
Ampoule en verre pour contenir du liquide

(43) Veröffentlichungstag der Anmeldung: 02.06.1999
(73) Patentinhaber: F.HOFFMANN-LA ROCHE AG, 4070 Basel (CH)
(72) Erfinder: Rüther, Horst, A-8047 Hart/Graz (AT)
(74) Vertreter: Babeluk, Michael, Dipl.-Ing. Mag.

(56) Entgegenhaltungen:
- EP-A- 0 694 498
- CH-A- 287 394
- FR-A- 721 646
- FR-A- 1 241 230
- GB-A- 198 993
- GB-A- 191 501 531
- US-A- 1 951 743
- US-A- 3 535 070

## Beschreibung

Die Erfindung betrifft eine Glasampulle zur Aufnahme einer Flüssigkeit, beispielsweise eines Arzneimittels, einer Kalibrier- oder einer Qualitätskontrollflüssigkeit, mit einem im wesentlichen ebenen Boden bzw. mit einem zur Innenseite der Ampulle eingezogenen Bodenbereich, wobei der Bodenbereich durch seine Formgebung einen definierten Sollbruchbereich aufweist, welcher mit geringem Kraftaufwand mechanisch zerstörbar ist.

Derartige Ampullen werden in großer Zahl vor allem in medizinischen Labors sowie in Arztpraxen und Kliniken verwendet, wobei die Glasampullen zur Entnahme ihres Inhaltes meist händisch aufgebrochen und ihrer Bestimmung zugeführt werden müssen.

Für viele Anwendungen, insbesondere bei der Kalibrierung und/oder Qualitätskontrolle von Laborgeräten ist allerdings der manuelle Aufwand bei der Zuführung der benötigten Flüssigkeiten aus Glasampullen von Nachteil.

In diesem Zusammenhang ist aus der EP 0 694 498 B1 eine Vorrichtung zur automatischen Entnahme einer Flüssigkeit aus einer verschlossenen Glasampulle bekannt geworden, bei welcher die Glasampulle in einer aufrechten, den Boden der Ampulle nach oben weisenden Stellung in einer Halterung gehalten wird. Der Boden der Glasampulle wird durch eine starrwandige, einlumige Kanüle mechanisch zerstört, wobei diese Kanüle gleichzeitig zum Absaugen der Flüssigkeit aus einem splitterfreien Bereich der Glasampulle dient.

Probleme können vor allem dann entstehen, wenn durch die Zerstörung des Ampullenbodens auch Wandbereiche der Ampulle mitzerstört werden, bzw. relativ große Kräfte aufgewendet werden müssen, um das Entnahmeelement durch den Boden in die Ampulle einzuführen. Diese Probleme können auch dann nicht immer zufriedenstellend behoben werden, wenn der Ampullenboden gemäß FR 721 646 A in seinem Zentrum eine konische Depression aufweist.

Weiters ist aus der FR 1 241 230 A eine Glasampulle mit einem zur Innenseite der Ampulle eingezogenen Bodenbereich bekannt geworden, welcher durch seine Formgebung einen definierten Sollbruchbereich aufweist. Zum Öffnen wird die Glasampulle mit dem Kopfbereich in den Hals eines Behälters eingeführt und anschließend der Boden der Glasampulle durch ein stabförmiges Element mechanisch zerstört. Mit dem stabförmigen Element wird weiters auch der Kopfbereich der Glasampulle durchstoßen, wonach der Ampulleninhalt in den Behälter abfließen kann.

Aufgabe der Erfindung ist es, bekannte Glasampullen zur Aufnahme von Flüssigkeiten derart weiterzubilden, dass ein problemloses Öffnen durch den Bodenbereich durch automatisch arbeitende Entnahmevorrichtungen gewährleistet ist.

Diese Aufgabe wird erfindungsgemäß dadurch gelöst, dass der Bodenbereich, vorzugsweise das Zentrum des eingezogenen Bereiches eine Beschichtung aus einem Material, beispielsweise Keramik, aufweist, welches Spannungskräfte zwischen dem beschichteten Bodenbereich und der Beschichtung hervorruft.

Zur Reduzierung der örtlichen Oberflächenspannung des Bodenbereiches ist somit eine Beschichtung aus einem Material vorgesehen, welches Spannungskräfte zwischen dem beschichteten Bodenbereich und der Beschichtung hervorruft. Diese beispielsweise keramische Beschichtung kann sich auch in einer punktförmigen Ausbildung auf das Zentrum des eingezogenen Bereiches bzw. den Angriffspunkt eines Entnahmeelementes beschränken.

Weiter ist es von Vorteil, wenn der Bodenbereich eine asymmetrische, konische Vertiefung aufweist, deren tiefste Stelle außermittig angeordnet ist.

Derartige asymmetrische, konische Vertiefungen können beispielsweise mit einem Gebläse während des Herstellungsprozesses hergestellt werden, wobei Wandteile des Ampullenbodens in reproduzierbarer Form und Tiefe in das Innere der Ampulle eingeblasen werden. Einwölbungen von in etwa dem halben Durchmesser der Ampulle haben sich dabei als vorteilhaft erwiesen. Zur Stärkung des Wandbereiches kann dieser während des Einblasens gezielt abgekühlt und die optimale Einwölbung einer automatischen optischen Kontrolle unterworfen werden. Die durch die Asymmetrie verringerte Steifigkeit des Bodenbereiches erlaubt es, eine Entnahmekanüle mit wesentlich geringerem Kraftaufwand in die Glasampulle einzuführen, wobei die Splitterbildung im wesentlichen auf den asymmetrisch geformten Bereich beschränkt bleibt. Gezielt hergestellte Asymmetrien weisen naturgemäß Vorteile gegenüber herstellungsbedingten Asymmetrien, wie z.B. aus der GB 198,993 A bekannt, auf.

Zu einer weiteren Verringerung des Kraftaufwandes bei der Zerstörung des Bodens kommt es dadurch, dass der eingezogene Bodenbereich eine im Vergleich zur Wandstärke der Glasampulle verminderte, vorzugsweise um 30 bis 60% verringerte Wandstärke aufweist. Im Falle einer asymmetrischen Vertiefung können jene Wandbereiche der Vertiefung am dünnsten ausgeführt werden, wo das Entnahmeelement durchtritt. Weiters kommt es zu einem günstigen Angriffswinkel des Entnahmeelementes an dieser Stelle, wodurch weniger Kräfte auf den Randbereich der Ampulle übertragen werden.

Ähnliche Effekte lassen sich auch dann erzielen, wenn der Bodenbereich eine im wesentlichen zylindrische Vertiefung mit einem ebenen oder leicht gewölbten Boden aufweist.

Im Rahmen der Erfindung ist es auch möglich, Glasampullen mit einem im wesentlichen ebenen Boden vorzusehen, wobei wiederum zur lokalen Schwächung der Oberflächenspannung der Boden vorzugsweise in seinem zentralen Bereich eine keramische Beschichtung aufweist, und eventuell zusätzlich der Boden der Glasampulle, insbesondere in seinem zentralen Bereich, eine im Vergleich zur Wandstärke der Glasampulle verminderte, vorzugsweise um 30 bis 60% verringerte, Wandstärke aufweisen kann.

Die Erfindung wird im Folgenden anhand von Zeichnungen näher erläutert. Es zeigen:
- Fig. 1a: eine erfindungsgemäße Ampulle in einem teilweisen Axialschnitt,
- Fig.: 1b eine Draufsicht auf den Bodenbereich der Ampulle nach Fig. 1a sowie die
- Fig.: 2a bis 4a bzw. 2b bis 4b Ausführungsvarianten der erfindungsgemäßen Ampulle.

Die in Fig. 1a dargestellte Glasampulle 1 zur Aufnahme einer Flüssigkeit weist einen zur Innenseite der Ampulle eingezogenen Bodenbereich 2 auf. Der zylindrische Schaftbereich 3 der Ampulle 1 geht in einen Halsbereich 4 und dieser in einen Kopfbereich 5 über. Die Bereiche 3 bis 4 können im wesentlichen beliebig ausgeführt sein, es muss lediglich gewährleistet sein, dass die Ampulle in ein Gerät zur automatischen Entnahme der Ampullenflüssigkeit - wie dies beispielsweise aus der EP 0 694 498 B1 bekannt ist - eingesetzt werden kann.

Der Bodenbereich 2 der Ampulle gemäß Fig. 1a weist eine konische Vertiefung auf, welche im Zentrum des eingezogenen Bereiches 2 eine punktförmige keramische Beschichtung 7 aufweist (siehe auch Fig. 1b).

Die Ausführung gemäß Fig. 2a und 2b weist im Bodenbereich 2 eine asymmetrische, konische Vertiefung 6' mit verminderter Wandstärke auf, wodurch ein mittig in Richtung der Achse 1' der Ampulle angreifendes Entnahmeelement 12 einen verringerten mechanischen Widerstand beim Öffnen des Bodens vorfindet. Wie aus Fig. 2b ersichtlich, ist hier auch die keramische Beschichtung 7 asymmetrisch, nämlich an der tiefsten Stelle der konischen Vertiefung 6' angeordnet.

Bei der Ausführung gemäß Fig. 3a und 3b ist der Bodenbereich 2 der Ampulle 1 mit einer im wesentlichen zylindrischen Vertiefung 8 ausgeführt, welche einen ebenen oder leicht gewölbten Boden 9 aufweist. Die Wandstärke des eingezogenen Bodenbereiches 2 kann zur Gänze bzw. auch nur in einem zentralen Bereich eine im Vergleich zur Wandstärke der Glasampulle 1 verminderte Wandstärke aufweisen.

In den Fig. 4a und 4b ist eine Ausführungsvariante einer Glasampulle 1 dargestellt, welche einen im wesentlichen ebenen Boden 10 aufweist, wobei dieser zur Gänze bzw. in seinem zentralen Bereich zum leichteren Eindringen des Entnahmeelementes eine verringerte Wandstärke (30 - 60%)aufweist. Derartige Böden können beispielsweise auf den Schaft der Ampulle aufgeschweißt bzw. aufgeschmolzen werden. Zusätzlich kann auch hier im zentralen Bereich eine keramische Beschichtung 7 in Form eines Keramikpunktes aufgetragen sein. Es ist auch möglich, dass der Bodenbereich bzw. der Boden 10 der Glasampulle 1 eine Anritzung, vorzugsweise eine kreisförmige Anritzung 12 aufweist.

Weiters kann in allen Ausführungsvarianten eine in Fig. 4a angedeutete Elastomerbeschichtung 11 vorgesehen sein, welche auf einen an den Boden 10 (bzw. Bodenbereich 2) der Glasampulle 1 anschließenden zylindrischen Schaftbereich 3 aufgebracht ist. Diese Elastomerbeschichtung dient dazu, allfällig Splitter im unteren Schaftbereich festzuhalten.

## Patentansprüche

1. Glasampulle (1) zur Aufnahme einer Flüssigkeit, vorzugsweise eines Arzneimittels, einer Kalibrier- oder einer Qualitätskontrollflüssigkeit, mit einem zur Innenseite der Ampulle eingezogenen Bodenbereich (2), wobei der Bodenbereich (2) durch seine Formgebung (6') einen definierten Sollbruchbereich aufweist, welcher mit geringem Kraftaufwand mechanisch zerstörbar ist, **dadurch gekennzeichnet, dass** der Bodenbereich (2), vorzugsweise das Zentrum des eingezogenen Bereiches eine Beschichtung (7) aus einem Material, beispielsweise Keramik, aufweist, welches Spannungskräfte zwischen dem beschichteten Bodenbereich (2) und der Beschichtung (7) hervorruft.

2. Glasampulle nach Anspruch 1, **dadurch gekennzeichnet, dass** der Bodenbereich (2) eine asymmetrische, konische Vertiefung (6') aufweist, deren tiefste Stelle außermittig angeordnet ist.

3. Glasampulle nach Anspruch 2, **dadurch gekennzeichnet, dass** der eingezogene Bodenbereich (2) eine im Vergleich zur Wandstärke der Glasampulle (1) verminderte, vorzugsweise um 30 bis 60% verringerte Wandstärke aufweist.

4. Glasampulle (1) zur Aufnahme einer Flüssigkeit, beispielsweise eines Arzneimittels, einer Kalibrier- oder einer Qualitätskontrollflüssigkeit, mit einem im wesentlichen ebenen Boden (10), **dadurch gekennzeichnet, dass** der Boden (10) in seinem zentralen Bereich, eine Beschichtung (7) aus einem Material, beispielsweise Keramik, aufweist, welches Spannungskräfte zwischen dem Boden (10) und der Beschichtung (7) hervorruft.

5. Glasampulle nach Anspruch 4, **dadurch gekennzeichnet, dass** der Boden (10) der Glasampulle, insbesondere in seinem zentralen Bereich, eine im Vergleich zur Wandstärke der Glasampulle verminderte, vorzugsweise um 30 bis 60% verringerte, Wandstärke aufweist.

6. Glasampulle nach Anspruch 4, **dadurch gekennzeichnet, dass** der Boden (10) der Glasampulle (1) eine Anritzung, vorzugsweise eine kreisförmige Anritzung (12) aufweist.

7. Glasampulle nach einem der Ansprüche 2 bis 6, **dadurch gekennzeichnet, dass** der an den Bodenbereich (2) bzw. Boden (10) der Glasampulle (1) anschließende zylindrische Schaftbereich (3) eine Elastomerbeschichtung (11) aufweist.

## Claims

1. Glass ampoule (1) for holding a liquid, preferably a drug or a liquid for calibration or quality control, with a bottom area (2) that is recessed towards the interior of the ampoule, the shape (6') of the bottom area (2) being such that a defined breaking site is provided, which can be mechanically destroyed with little use of force, **characterized in that** the bottom area (2), i.e., preferably the centre of the recessed area, is provided with a coating (7) made of material, such as ceramics, which gives rise to tensional forces between the coated bottom area (2) and the coating (7).

2. Glass ampoule (1) according to claim 1, **characterized in that** the bottom area (2) exhibits an asymmetrical, conical depression (6') whose lowest point is positioned eccentrically.

3. Glass ampoule (1) according to claim 2, **characterized in that** the recessed bottom area (2) has a reduced thickness compared to the thickness of the ampoule wall, i.e., by 30 to 60 percent, preferably.

4. Glass ampoule (1) for holding a liquid, such as a drug or a liquid for calibration or quality control, with an essentially flat bottom (10), **characterized in that** the bottom (10) is provided in its centre area with a coating (7) made of material, such as ceramics, which gives rise to tensional forces between the bottom (10) and the coating (7).

5. Glass ampoule according to claim 4, **characterized in that** the ampoule bottom (10), in particular in its centre area, has a reduced thickness compared to the thickness of the ampoule wall, i.e., by 30 to 60 percent, preferably.

6. Glass ampoule according to claim 4, **characterized in that** the bottom (10) of the glass ampoule (1) is provided with a slight cut, preferably a circular cut (12).

7. Glass ampoule according to any of claims 2 to 6, **characterized in that** the cylindrical wall area (3) adjacent to the bottom area (2) or the bottom (10) of the glass ampoule (1) is provided with an elastomer coating (11).

## Revendications

1. Ampoule de verre (1) destinée à contenir un liquide, de préférence un médicament, un fluide de calibrage ou de contrôle-qualité, avec une zone de fond (2) incurvée vers l'intérieur, cette zone (2) ayant, de par sa forme (6'), une zone de rupture définie, pouvant être défoncée mécaniquement avec un faible effort,
**caractérisée en ce que**
la zone de fond (2), et de préférence le centre de la zone emboutie comporte un revêtement (7) d'un matériau, par exemple de céramique, créant des forces de tension entre la zone de fond (2) revêtue, et son revêtement (7).

2. Ampoule de verre selon la revendication 1,
**caractérisée en ce que**
la zone de fond (2) présente un creux (6') asymétrique, conique dont le point le plus enfoncé est excentré.

3. Ampoule de verre selon la revendication 2,
**caractérisée en ce que**
la zone de fond en creux (2) présente une épaisseur réduite de 30 à 60 % par rapport à l'épaisseur de l'ampoule (1).

4. Ampoule de verre (1) destinée à contenir un liquide, de préférence un médicament, un fluide de calibrage ou de contrôle-qualité, avec un fond (10) pratiquement plan,
**caractérisée en ce que**
le fond (10) dans sa partie centrale, comporte un revêtement d'un matériau, par exemple, céramique (7), créant des tensions entre le fond (10) et le revêtement (7).

5. Ampoule de verre selon la revendication 4,
**caractérisée en ce que**
le fond (10) de l'ampoule de verre, en particulier dans sa zone centrale, présente une épaisseur réduite de 30 à 60 % par rapport à l'épaisseur de l'ampoule.

6. Ampoule de verre selon la revendication 4,
**caractérisée en ce que**
le fond (10) de l'ampoule de verre (1) présente une empreinte (12), de préférence circulaire.

7. Ampoule de verre selon l'une des revendications 2 à 6,
**caractérisée en ce que**
la zone cylindrique (3) faisant suite à la zone (2) du fond ou au fond (10) de l'ampoule de verre (1) comporte un revêtement d'élastomère (11).
